# FASCICULE DE BREVET EUROPEEN

(11) **EP 1 627 817 B1**
(45) Date de publication et mention de la délivrance du brevet: **04.10.2006**
(21) Numéro de dépôt: 05290393.7
(22) Date de dépôt: 22.02.2005
(51) Int. Cl.: B65D 3/20

(54) **Emballage de forme cylindrique**
Zylindrische Verpackung
Cylindrical package

(30) Priorité: 05.03.2004 FR 0402345
(43) Date de publication de la demande: 22.02.2006
(73) Titulaire: Generale Biscuit, 91200 Athis Mons (FR)
(72) Inventeur: Glenard, Mathias-Henri, 75003 Paris (FR); Kintzig, Olivier, L17 3AT Liverpool (GB)
(74) Mandataire: Jacquard, Philippe Jean-Luc

(56) Documents cités:
- EP-A- 0 626 317
- US-A- 2 276 577
- PATENT ABSTRACTS OF JAPAN vol. 1995, no. 05, 30 juin 1995 (1995-06-30) & JP 07 052940 A (DAINIPPON PRINTING CO LTD; others: 01), 28 février 1995 (1995-02-28)

## Description

La présente invention a pour objet un emballage de forme cylindrique, notamment pour biscuits.

Les emballages classiquement utilisés présentent en général un fond plat, ce qui fait que leur forme est relativement peu attrayante, ou du moins peu susceptible de variations attrayantes.

Un tel emballage, mais avec un fond non plat, est décrit dans le document EP626317.

La présente invention a pour objet un concept d'emballage cylindrique ayant notamment un fond de forme plus attrayante, et qui peut être fabriqué sans complication notable.

La présente invention concerne ainsi un emballage de forme cylindrique, caractérisé en ce qu'il comporte :
- un premier et un deuxième demi-panneau principal venant en contact ou en recouvrement partiel entre un premier et sur un deuxième bord opposé au premier bord pour définir un corps cylindrique de l'emballage ;
- chacun des premier et deuxième demi-panneaux présentant respectivement un troisième et un quatrième bords opposé au troisième bord lesdits troisièmes bords définissant un premier fond de l'emballage, et lesdits quatrièmes bords définissant un deuxième fond de l'emballage ;
- le troisième bord des premier et deuxième demi-panneaux étant articulé par une ligne de pliage à un panneau de fond comportant un premier, un deuxième, un troisième et un quatrième volets d'articulation, entre le panneau de fond et les premier et deuxième demi-panneaux, et éventuellement un panneau central, le premier et le troisième volets d'articulation étant adjacents au premier demi-panneau alors que le deuxième et le quatrième volets d'articulation sont adjacents au deuxième demi-panneau. Le panneau central du panneau de fond est délimité par :

- un premier et un deuxième segments de droite situés dans une région centrale d'un premier bord respectivement des premier et deuxième demi-panneaux ;
- et par des premier, deuxième, troisième et quatrième arcs concaves qui se raccordent à une extrémité desdits premier et deuxième segments de droite, en s'éloignant du troisième bord du panneau correspondant pour articuler les volets d'articulation au panneau central.

Lorsqu'il n'y a pas de panneau de fond, les arcs concaves se reccordent sur le premier bord du demi-panneau correspondant.

Chacun desdits volets d'articulation est délimité par un dit arc concave et par une portion d'un premier bord situé dans le prolongement d'un dit segment de droite, pour articuler les volets d'articulation auxdits demi-panneaux, l'arc concave de chacun des volets d'articulation venant en contact avec une surface interne de l'emballage pour conférer à celui-ci une forme cylindrique.

Selon une variante avantageuse, l'emballage est caractérisé en ce que le premier volet d'articulation s'étend jusqu'au premier bord du premier demi-panneau alors que le deuxième volet d'articulation ne s'étend pas jusqu'au premier bord du deuxième demi-panneau, ce qui laisse subsister une extrémité libre du deuxième demi-panneau et en ce que cette extrémité libre est engagée entre ledit premier volet d'articulation et le premier demi-panneau.

Selon un mode de mise en oeuvre de cette variante, l'emballage est caractérisé en ce que le troisième volet d'articulation adjacent au premier demi-panneau s'étend jusqu'à un deuxième bord du premier demi-panneau, alors que le quatrième volet d'articulation ne s'étend pas jusqu'au deuxième bord du deuxième demi-panneau, ce qui laisse subsister une extrémité libre du deuxième demi-panneau et en ce que cette extrémité libre est engagée entre le troisième volet d'articulation et le premier demi-panneau.

Selon un mode de mise en oeuvre alternatif de cette variante, l'emballage est caractérisé en ce que le quatrième volet d'articulation adjacent au deuxième demi-panneau s'étend jusqu'à un deuxième bord du deuxième demi-panneau, alors que le troisième volet d'articulation ne s'étend pas jusqu'au deuxième bord du premier demi-panneau, ce qui laisse subsister une extrémité libre du premier demi-panneau, et en ce que cette extrémité libre est engagée entre le quatrième volet d'articulation et le deuxième demi-panneau.

L'emballage peut présenter, au-delà du premier arc concave adjacent au premier volet et du deuxième arc concave adjacent au deuxième volet, une première région d'extrémité qui vient appuyer sur une face interne de l'emballage. Il peut présenter, au-delà du troisième arc concave adjacent au troisième volet et du quatrième arc concave adjacent au quatrième volet, une deuxième région d'extrémité qui vient s'appuyer sur une face interne de l'emballage.

Un élément de fermeture du deuxième fond de l'emballage peut être articulé à un quatrième bord d'au moins un des demi-panneaux. En particulier, un premier et un deuxième élément de fermeture complémentaires peuvent être articulés au quatrième bord respectivement du premier et du deuxième demi-panneau.

L'emballage peut être caractérisé en ce qu'un dit élément de fermeture comporte un panneau de fermeture comportant au moins deux volets auxiliaires dont chacun est articulé d'une part au quatrième bord et d'autre part à un premier et à un deuxième bords dudit panneau de fermeture.

Les premier et deuxième bords du panneau de fermeture peuvent être convexes (vers l'intérieur du panneau).

L'emballage peut être caractérisé en ce que le panneau de fermeture comporte un panneau central articulé à un demi-panneau par une ligne d'articulation située sur un dit quatrième bord, et en ce que lesdits premier et deuxième bords dudit panneau de fermeture se raccordent chacun à une extrémité de ladite ligne d'articulation située sur ledit quatrième bord.

L'emballage peut être caractérisé en ce qu'un dit panneau de fermeture présente, de part et d'autre de ladite ligne d'articulation dudit quatrième bord, deux prolongements dont l'extrémité vient appuyer sur le contour interne de l'emballage.

Au moins un élément de fermeture peut présenter une patte de préhension.

Selon une variante avantageuse permettant sa préhension, l'emballage est caractérisé en ce qu'il comporte un dit premier et un deuxième éléments de fermeture complémentaire qui portent chacune une dite patte de préhension, ces pattes étant repliées à 90° et appliquées l'une contre l'autre de manière à former un anneau de préhension de l'emballage, qui peut par exemple permettre de le saisir pour le transporter ou bien de le porter à la ceinture notamment.

L'invention sera mieux comprise à la lecture de la description qui va suivre en liaison avec les dessins annexés, dans lesquels :
- la figure 1 représente un flan pour la mise en oeuvre d'un premier mode de réalisation de l'invention, qui est représenté en position fermée (figure 2a), et après ouverture par déchirure de prédécoupes (figure 2b), alors que la figure 2c montre un fond de l'emballage ;
- la figure 3 représente un flan pour la mise en oeuvre d'un deuxième mode de réalisation de l'invention, qui est représenté à la figure 4a, la figure 4b illustrant la fonction portabilité de l'emballage.

Le flan représenté à la figure 1 présente deux demi-panneaux 1 et 2 qui forment le corps de l'emballage cylindrique, et qui sont délimités par des bords respectivement 11 à 14 et 21 à 24.

Un panneau de fond 3 situé entre les deux demi-panneau 1 et 2 est articulé à ceux-ci par des lignes respectivement 13 et 23. Le panneau de fond 3 comporte un panneau central 40 et quatre volets d'articulation 31 à 34. Le panneau central 40 présente une région médiane 45 articulée par des lignes de pliage 39₁ et 39₂ à des régions latérales 41 et 42 dont les régions d'extrémités libres respectivement 43 et 44 sont destinées à venir s'appuyer en remontant par leurs bords 43₁ et 44₂ sur une face interne de l'emballage, en donnant une configuration originale au fond de l'emballage.

Le panneau 41 est articulé :
- au volet 31 par un arc 35 concave (en direction du panneau 41), cet arc se prolongeant le long de l'extrémité 43 par une ligne de découpe 35₂ ;
- au volet 32 par un arc concave 36, cet arc se prolongeant le long de l'extrémité libre 43 par une ligne de découpe 36₂.

Le panneau 42 est articulé :
- au volet 33 par un arc concave 37, cet arc se prolongeant le long de l'extrémité libre 44 par une ligne de découpe 37₂ ;
- au volet 34 par un arc concave 38, cet arc se prolongeant le long de l'extrémité libre 44 par une ligne de découpe 38₂

La ligne de pliage 13 du demi-panneau 1 comporte un segment central 13₀ qui borde la région centrale 45 et de part et d'autre de ce segment 13₀, deux segments 13₁ et 13₂ qui bordent respectivement les volets 31 et 33, pour les articuler au demi-panneau 1.

La ligne de pliage 23 du demi-panneau 2 comporte un segment central 23₀ qui borde la région centrale 45 et de part et d'autre de ce segment deux segments 23₁ et 23₂ qui bordent respectivement les volets 32 et 34 pour les articuler au demi-panneau 2.

Les volets 32 et 34 (ou bien en variante non représentée les volets 31 et 34) ne s'étendent pas jusqu'aux bords correspondants 21 et 22 du demi-panneau 2. Leurs bords 32₁ et 34₂ laissent subsister des segments libres 23₁₁ et 23₂₂ qui définissent deux régions d'extrémité 25 et 26 que l'on peut insérer entre le premier volet et la face interne du demi-panneau 1 lors de la formation de l'emballage. Pour les volets 31 et 33 dont les bords 31₁ et 33₂ sont sensiblement dans le prolongement des bords 11 et 12 du demi-panneau 1, il est prévu un bord 31₃ et 33₃ espacé des régions d'extrémité libres 43 et 44.

Un élément de fermeture 5 est articulé au bord 24 du demi-panneau 2 qui est opposé au bord 23. L'élément de fermeture 5 comporte quatre volets d'articulation 51 à 54 ainsi qu'un panneau central 50 comportant une région centrale 55 et deux panneaux latéraux 56 et 57, dont il est séparé par les lignes de prédécoupe 58 et 59 qui se prolongent en 58₂ et 59₂ jusqu'à une patte d'arrachage 60 pourvue d'une région de préhension 65 éventuellement pourvue d'une ouverture 66. Le bord 24 comporte un segment central 24₀ qui articule la région centrale 55 au demi-panneau 2, et de part et d'autre, deux lignes de pliage 24₁ et 24₂ servant d'articulation entre les volets d'articulation 51 et 53 et le demi-panneau 2.

Les volets d'articulation 51 et 53 sont également articulés au panneau central 5 par un arc concave 61₁ qui se prolonge en direction du bord 56₁ par une ligne de découpe 61₂, et par un arc concave 63₁ qui se prolonge en direction du bord 57₂ par une ligne de découpe 63₂.

Comme pour les volets 32 et 34, les bords 51₁ et 53₁ des volets 51 et 53 ne sont pas dans le prolongement des bords 21 et 22, ce qui laisse des bords libres 24₁₁ et 24₂₂ dans deux coins du demi-panneau 2, en prolongement des lignes d'articulation 24₁ et 24₂, et dégage des extrémités libres 27 et 28 dans deux coins du demi-panneau 2.

Les volets d'articulation 52 et 54 sont articulés d'une part au panneau central 5 par des arcs concaves 62₁ et 64₁ qui se prolongent en direction des extrémités 56₁ et 57₂ par des lignes de découpe 62₂ et 64₃, et d'autre part à la patte de collage 66 par une ligne de pliage 61 qui s'étend de part et d'autre de la patte d'arrachage 60. Les bords 52₁ et 54₂ des volets 52 et 54 peuvent être situées dans le prolongement des bords 21 et 22, et il existe des bords libres 52₃ et 54₃ qui permettent de dégager les bords 62₃ et 64₃ des extrémités libres 56 et 57, lesquelles, lorsque l'emballage est formé, se replient vers l'intérieur de l'emballage de sorte que les bords 56₁ et 57₂ appuient sur une face interne de l'emballage.

L'assemblage de l'emballage s'effectue de la même façon du côté du panneau de fond 3 que du panneau 5 à ceci près que la patte de collage permet d'assurer la solidarisation requise en raison du fait que le panneau 5 est situé à une extrémité alors que le panneau de fond 3 est disposé entre les demi-panneaux 1 et 2 auxquels il s'articule. Le système d'ouverture pourrait être d'ailleurs disposé sur le panneau de fond 3 plutôt que sur le panneau 5. En variante, le bord 51₁ et 54₂ des volets 51 et 54 pourraient ou pas s'étendre jusqu'au prolongement des bords 21 et 22.

L'emballage est assemblé de la manière suivante.

Le repliement des volets 31 à 34 selon leur deux lignes d'articulation 13₁, 35, 23₁, 36, 13₂, 37, 23₂, 38 permet de conférer un contour cylindrique à l'emballage, car les arcs 35 à 38, par exemple des arcs de cercle, viennent se plaquer contre une face interne des demi-panneaux 1 et/ou 2. Les lignes droites 13₁, 13₂, 23₁, 23₂ se déforment selon le contour du fond de l'emballage, et les volets 31 à 34 repliés longent la face interne de l'emballage formé. En outre, les régions libres 43 et 44 viennent en appui par leurs extrémités 43₁ et 44₂ sur la face interne des demi-panneaux 1 et/ou 2, ce qui contribue à la rigidité de l'emballage.

L'emballage terminé est représenté à la figure 2a, et en position ouverte à la figure 2b.

Comme le montre la figure 2c, les arcs 35 à 38 longent la face interne de l'emballage en s'éloignant du fond de l'emballage qui est délimité par les lignes de pliage 13 et 23 et de ce fait, les panneaux 41 et 42, qui sont articulés à la région centrale 45 le long des lignes 39₁ et 39₂, plongent vers l'intérieur de l'emballage.

Les lignes 13₀ et 23₀ restent droites, ce qui fait que l'emballage cylindrique comporte des méplats. Un emballage cylindrique de révolution peut être obtenu en confondant les lignes 39₁ et 39₂, ce qui supprime le panneau central 45.

Un recouvrement des bords 11 et 21 d'une part, et 12 et 22 d'autre part permet une solidarisation par collage lors de la fabrication de l'emballage.

La rigidité de l'emballage est également assurée par le fait qu'une face des volets 31 à 34 repliés longe également une face interne de l'emballage, et par le positionnement éventuel des régions de coin respectivement 25 et 26 entre les volets respectivement 31 et 33 et la face interne du demi-panneau 1.

Comme indiqué ci-dessus, l'assemblage est réalisé de manière similaire à l'autre extrémité de l'emballage (panneau 5), à ceci près qu'il faut coller la patte de collage 66 sur la face interne de l'emballage, le bord de pliage 61 se superposant au bord 14.

Le flan représenté à la figure 3 diffère du flan de la figure 1 par le fait que l'élément de fermeture est en deux demi-parties situées en vis-à-vis, l'une 7 étant articulée au bord 14 et l'autre 8 au bord 24. Chacun des demi-éléments de fermeture 7 et 8 présente deux volets d'articulation respectivement 71, 73, et 82, 84.

Le demi-élément de fermeture 7 comporte un panneau central 70 présentant une région centrale 74 articulée par une ligne de pliage 24₀ au bord 24.

Le panneau central 70 présente une région centrale 75 bordée, de part et d'autre des lignes de prédécoupe 78 et 79, par des panneaux d'extrémité 76 et 77 qui se terminent par une région d'extrémité libre 78₀ et 79₀ présentant un bord 78₁ et 79₂. Les volets 71 et 73 sont articulés au demi-panneau 2 par deux lignes de pliage 24₁ et 24₂ situées de part et d'autre de la ligne 24₀ et à la région centrale 75 par deux arcs concaves 71₁ et 73₁

Les régions d'extrémité libre 78₀ et 79₀ sont bordées par une ligne de découpe 71₂, 73₂ se prolongeant par un bord libre 71₃, 73₃ s'étendant jusqu'au bord 78₁ et 79₂.

L'articulation des volets 82 et 84 est réalisée de manière similaire (lignes de pliage 14₁ et 14₂, arcs concaves 82₁ et 84₂ d'articulation avec le panneau central 80). Des lignes de prédécoupe 88 et 89 séparent la région centrale 85 du panneau central 80 de ses régions d'extrémité 86 et 87 qui se terminent par une extrémité libre 88₀ et 89₀, ayant un bord respectivement 88₁ et 89₂. Les régions d'extrémité libres 88₀ et 89₀ sont bordées par une ligne de découpe 82₂, 84₂ se prolongeant par un bord libre 82₃, 84₃ jusqu'au bord 88₁ et 89₂.

Chacun des demi-éléments de fermeture 7 et 8 présente un élément de préhension respectivement 90₇ et 90₈. Après repliement des volets 71, 73, 82 et 84, les deux éléments de préhension 90₇ et 90₈ sont pliés à 90° et sont collés l'un à l'autre pour former un anneau de préhension 99 qui permet par exemple de porter l'emballage à la ceinture (Figure 4b). L'élément de préhension 90₇ est articulé sur une ligne 94 située dans un renfoncement 93, en retrait du bord 92 alors que l'élément de préhension 90₈ est articulé sur le bord 91, ce qui permet aux bords 91 et 92 de venir en recouvrement et d'être collés l'un sur l'autre.

Dans l'hypothèse où l'anneau de préhension 99 est prévu pour supporter le poids de l'emballage, par exemple lorsqu'il est porté à la ceinture (Figure 4b), il est préférable de ne pas prévoir de zones de prédécoupe au niveau des lignes 78 et 79 des demi-éléments de fermeture. On pourra par exemple prévoir (Figure 3) un dispositif d'ouverture périmétrique 100 présentant deux lignes de prédécoupe 101 et 102 et une patte de préhension 103.

## Revendications

1. Emballage de forme cylindrique, **caractérisé en ce qu**'il comporte :
- un premier (1) et un deuxième (2) demi-panneau principal venant en contact ou en recouvrement partiel entre un premier (11, 21) et un deuxième bord (12, 22) opposé au premier bord pour définir un corps cylindrique de l'emballage ;
- chacun des premier (1) et deuxième (2) demi-panneaux présentant respectivement un troisième (13, 23) et un quatrième (14, 24) bords opposé au troisième bord (13, 23), lesdits troisièmes bords (13, 23 définissant un premier fond de l'emballage et lesdits quatrièmes bords (14), 24) définissant un deuxième fond de l'emballage ;
- le troisième bord (13, 23) des premier (1) et deuxième (2) demi-panneaux étant articulé par une ligne de pliage à un premier (31), un deuxième (32), un troisième (33) et un quatrième (34) volets d'articulation entre un panneau de fond (3) et les premier (1) et deuxième (2) demi-panneaux, le premier (31) et le troisième (33) volets d'articulation étant adjacents au premier demi-panneau alors que le deuxième (32) et le quatrième (34) volets d'articulation sont adjacents au deuxième demi-panneau (2), le panneau de fond (3) étant délimité par des premier (35), deuxième (36), troisième (37) et quatrième (38) arcs concaves qui se raccordent chacun à un dit troisième bord (13, 23) en s'éloignant du troisième (13, 23) bord du panneau correspondant pour articuler les volets d'articulation (31 à 34) au panneau de fond (3) ;
- chacun desdits volets d'articulation (31 à 34) étant délimité par un dit arc concave (35 à 38) et par une portion (13₁, 13₂, 23₁, 23₂) d'un dit premier bord (13, 23) situé dans le prolongement d'un dit segment de droite (13₀, 23₀), pour articuler les volets d'articulation (31 à 34) auxdits demi-panneaux (1, 2), l'arc concave (35 à 38) de chacun des volets d'articulation (31 à 34) venant en contact avec une surface interne de l'emballage pour conférer à celui-ci une forme cylindrique.

2. Emballage selon la revendication 1, **caractérisé en ce que** le panneau de fond (3) présente un panneau central (40) délimité par un premier (13₀) et un deuxième (23₀) segments de droite situés dans une région centrale d'un troisième bord (13, 23) respectivement des premier (1) et deuxième (2) demi-panneaux, et **en ce que** les premier (35), deuxième (36), troisième (37) et quatrième (38) arcs concaves se raccordent chacun à une extrémité des premier (13₀) et deuxième (23₀) segments de droite.

3. Emballage selon une des revendications 1 ou 2, **caractérisé en ce que** le premier volet d'articulation (31) s'étend jusqu'au premier bord (11) du premier demi-panneau (1) alors que le deuxième volet d'articulation (32) ne s'étend pas jusqu'au premier bord (21) du deuxième demi-panneau (2), ce qui laisse subsister une extrémité libre du deuxième demi-panneau (2) et **en ce que** cette extrémité libre (25) est engagée entre ledit premier volet d'articulation (31) et le premier demi-panneau (1).

4. Emballage selon la revendication 3, **caractérisé en ce que** le troisième volet d'articulation (33) adjacent au premier demi-panneau (1) s'étend jusqu'à un deuxième bord (12) du premier demi-panneau (1), alors que le quatrième volet d'articulation (34) ne s'étend pas jusqu'au deuxième bord (22) du deuxième demi-panneau (2), ce qui laisse subsister une extrémité libre (26) du deuxième demi-panneau (2) et **en ce que** cette extrémité libre (26) est engagée entre le troisième volet d'articulation (33) et le premier demi-panneau (1).

5. Emballage selon la revendication 3, **caractérisé en ce que** le quatrième volet d'articulation (34) adjacent au deuxième demi-panneau (2) s'étend jusqu'à un deuxième bord (22) du deuxième demi-panneau (2), alors que le troisième volet d'articulation (33) ne s'étend pas jusqu'au deuxième bord (12) du premier demi-panneau, ce qui laisse subsister une extrémité libre du premier demi-panneau (1), et **en ce que** cette extrémité libre est engagée entre le quatrième volet d'articulation (34) et le deuxième demi-panneau (2).

6. Emballage selon une des revendications précédentes, **caractérisé en ce qu**'au-delà du premier arc concave (35) adjacent au premier volet (31) et du deuxième arc concave (36) adjacent au deuxième volet (32), le panneau de fond (3) présente une première région d'extrémité (43) qui vient appuyer sur une face interne de l'emballage.

7. Emballage selon une des revendications précédentes, **caractérisé en ce qu**'au-delà du troisième arc concave (37) adjacent au troisième volet (33) et du quatrième arc concave (38) adjacent au quatrième volet (34), le panneau de fond (3) présente une deuxième région d'extrémité (44) qui vient appuyer sur une face interne de l'emballage.

8. Emballage selon une des revendications précédentes, **caractérisé en ce qu**'un élément de fermeture du deuxième fond de l'emballage est articulé à un quatrième bord (14, 24) d'au moins un des demi-panneaux (1, 2).

9. Emballage selon la revendication 8, **caractérisé en ce qu**'il comporte un premier (7) et un deuxième (8) éléments de fermeture complémentaires articulés au quatrième bord (14, 24) respectivement du premier (1) et du deuxième (2) demi-panneau.

10. Emballage selon une des revendications 8 ou 9, **caractérisé en ce qu**'un dit élément de fermeture (7, 8) comporte un panneau de fermeture (70, 80) comportant au moins deux volets auxiliaires (71, 73 ; 82, 84) dont chacun est articulé d'une part à un dit quatrième bord (14, 24) et d'autre part à un premier (71₁, 82₁) et à un deuxième (73₁, 84₁) bords dudit panneau de fermeture (70, 80).

11. Emballage selon la revendication 10, **caractérisé en ce que** lesdits premier (71₁, 82₁) et deuxième (73₁, 84₁) bords dudit panneau de fermeture (70, 80) sont convexes.

12. Emballage selon une des revendications 10 ou 11, **caractérisé en ce que** le panneau de fermeture (70, 80) comporte un panneau central (75, 85) articulé à un demi-panneau (1, 2) par une ligne d'articulation (14₀, 24₀) située sur un dit quatrième bord (14, 24), et **en ce que** lesdits premier (71₁, 82₁) et deuxième (73₁, 84₁) bords dudit panneau de fermeture (70, 80) se raccordent chacun à une extrémité de ladite ligne d'articulation (14₀, 24₀) située sur ledit quatrième bord (14, 24).

13. Emballage selon une des revendications 10 ou 12, **caractérisé en ce qu**'un dit panneau de fermeture (70, 80) d'un élément de fermeture présente, de part et d'autre de ladite ligne d'articulation (14, 24) dudit quatrième bord (14, 24), deux prolongements (78₀, 79₀ ; 88₀, 89₀) dont l'extrémité (78₁, 79₂, 88₁, 89₂) vient appuyer sur le contour interne de l'emballage.

14. Emballage selon une des revendications 9 à 13, **caractérisé en ce qu**'au moins un élément de fermeture présente une patte de préhension (90₇, 90₈).

15. Emballage selon la revendication 14, **caractérisé en ce que** lesdits premier (7) et deuxième (8) éléments de fermeture complémentaires portent chacune une dite patte de préhension (90₇, 90₈), ces pattes étant repliées à 90° et appliquées l'une contre l'autre de manière à former un anneau de préhension de l'emballage.

## Claims

1. Packaging having a cylindrical form, **characterised in that** it comprises:
- a first main half-panel (1) and a second main half-panel (2) which come into contact or partially overlap between a first edge (11, 21) and a second edge (12, 22) opposite the first edge in order to define a cylindrical body of the packaging;
- each of the first half-panels (1) and second half-panels (2) having a third edge (13, 23) and fourth edge (14, 24), respectively, opposite the third edge (13, 23), the third edges (13, 23) defining a first base of the packaging and the fourth edges (14, 24) defining a second base of the packaging;
- the third edge (13, 23) of the first half-panel (1) and second half-panel (2) being articulated by means of a folding line to a first articulation flap (31), a second articulation flap (32), a third articulation flap (33) and a fourth articulation flap (34) between a base panel (3) and the first half-panel (1) and second half-panel (2), the first articulation flap (31) and the third articulation flap (33) being adjacent to the first half-panel whilst the second articulation flap (32) and fourth articulation flap (34) are adjacent to the second half-panel (2), the base panel (3) being delimited by first concave arcs (35), second concave arcs (36), third concave arcs (37) and fourth concave arcs (38) which are each connected to a third edge (13, 23), moving away from the third edge (13, 23) of the corresponding panel in order to articulate the articulation flaps (31 to 34) to the base panel (3);
- each of these articulation flaps (31 to 34) being delimited by a concave arc (35 to 38) and by a portion (13₁, 13₂, 23₁, 23₂) of a first edge (13, 23) which is located in the line of extension of a straight segment (13₀, 23₀) in order to articulate the articulation flaps (31 to 34) to the half-panels (1, 2), the concave arc (35 to 38) of each of the articulation flaps (31 to 34) coming into contact with an inner surface of the packaging in order to confer a cylindrical shape thereon.

2. Packaging according to claim 1, **characterised in that** the base panel (3) has a central panel (40) which is delimited by a first straight segment (13₀) and second straight segment (23₀) which are located in a central region of a third edge (13, 23) of the first half-panel (1) and second half-panel (2), respectively, and **in that** the first concave arc (35), second concave arc (36), third concave arc (37) and fourth concave arc (38) are each connected to an end of the first straight segment (13₀) and second straight segment (23₀) .

3. Packaging according to either claim 1 or claim 2, **characterised in that** the first articulation flap (31) extends as far as the first edge (11) of the first half-panel (1), whilst the second articulation flap (32) does not extend as far as the first edge (21) of the second half-panel (2), which leaves an end of the second half-panel (2) free, and **in that** this free end (25) is engaged between the first articulation flap (31) and the first half-panel (1).

4. Packaging according to claim 3, **characterised in that** the third articulation flap (33) adjacent to the first half-panel (1) extends as far as a second edge (12) of the first half-panel (1), whilst the fourth articulation flap (34) does not extend as far as the second edge (22) of the second half-panel (2), which leaves an end (26) of the second half-panel (2) free, and **in that** this free end (26) is engaged between the third articulation flap (33) and the first half-panel (1).

5. Packaging according to claim 3, **characterised in that** the fourth articulation flap (34) adjacent to the second half-panel (2) extends as far as a second edge (22) of the second half-panel (2), whilst the third articulation flap (33) does not extend as far as the second edge (12) of the first half-panel, which leaves an end of the first half-panel (1) free, and **in that** this free end is engaged between the fourth articulation flap (34) and the second half-panel (2).

6. Packaging according to any one of the preceding claims, **characterised in that** beyond the first concave arc (35) adjacent to the first flap (31) and the second concave arc (36) adjacent to the second flap (32), the base panel (3) has a first end region (43) which presses on an inner face of the packaging.

7. Packaging according to any one of the preceding claims, **characterised in that** beyond the third concave arc (37) adjacent to the third flap (33) and the fourth concave arc (38) adjacent to the fourth flap (34), the base panel (3) has a second end region (44) which presses on an inner face of the packaging.

8. Packaging according to any one of the preceding claims, **characterised in that** an element for closing the second base of the packaging is articulated to a fourth edge (14, 24) of at least one of the half-panels (1, 2).

9. Packaging according to claim 8, **characterised in that** it comprises a first complementary closing element (7) and a second complementary closing element (8) which are articulated to the fourth edge (14, 24) of the first half-panel (1) and second half-panel (2), respectively.

10. Packaging according to either claim 8 or claim 9, **characterised in that** a closing element (7, 8) comprises a closing panel (70, 80) which comprises at least two auxiliary flaps (71, 73; 82, 84), each of which is articulated at one side to a fourth edge (14, 24) and, at the other side, to a first edge (71₁, 82₁) and a second edge (73₁, 84₁) of the closing panel (70, 80).

11. Packaging according to claim 10, **characterised in that** the first edge (71₁, 82₁) and second edge (73₁, 84₁) of the closing panel (70, 80) are convex.

12. Packaging according to either claim 10 or claim 11, **characterised in that** the closing panel (70, 80) comprises a central panel (75, 85) which is articulated to a half-panel (1, 2) by means of an articulation line (14₀, 24₀) which is located on a fourth edge (14, 24), and **in that** the first edge (71₁, 82₁) and second edge (73₁, 84₁) of the closing panel (70, 80) are each connected to an end of the articulation line (14₀, 24₀) located at the fourth edge (14, 24).

13. Packaging according to either claim 10 or claim 12, **characterised in that** a closing panel (70, 80) of a closing element has, at one side and the other of the articulation line (14, 24) of the fourth edge (14, 24), two extensions (78₀, 79₀; 88₀, 89₀) whose end (78₁, 79₂, 88₁, 89₂) presses on the inner contour of the packaging.

14. Packaging according to any one of claims 9 to 13, **characterised in that** at least one closing element has a gripping lug (90₇, 90₈).

15. Packaging according to claim 14, **characterised in that** the first complementary closing element (7) and second complementary closing element (8) each carry a gripping lug (90₇, 90₈), these lugs being folded at 90° and pressed against each other so as to form a ring for gripping the packaging.

## Patentansprüche

1. Zylindrische Verpackung, **dadurch gekennzeichnet, dass** sie umfasst:
- eine erste (1) und eine zweite (2) Haupthalbplatte, die zwischen einem ersten Rand (11, 21) und einem dem ersten Rand gegenüberliegenden zweiten Rand (12, 22) in Berührung oder teilweise Überdekkung gelangen, um so einen zylindrischen Verpakkungskörper zu definieren;
- wobei die erste (1) und die zweite (2) Halbplatte jeweils einen dritten Rand (13, 23) und einen dem dritten Rand gegenüberliegenden vierten Rand (14, 24) aufweisen, wobei die dritten Ränder (13, 23) einen ersten Verpackungsboden definieren und die vierten Ränder (14, 24) einen zweiten Verpackungsboden definieren;
- wobei der dritte Rand (13, 23) der ersten (1) und zweiten (2) Halbplatte durch eine Faltlinie mit einer ersten (31), einer zweiten (32), einer dritten (33) und einer vierten (34) Gelenkklappe zwischen einer Bodenplatte (3) und der ersten (1) und zweiten (2) Halbplatte gelenkig verbunden ist, wobei die erste (31)und die dritte (33) Gelenkklappe an die erste Halbplatte angrenzt, während die zweite (32) und die vierte (34) Gelenkklappe an die zweite Halbplatte (2) angrenzt, wobei die Bodenplatte (3) durch einen ersten (35), einen zweiten (36), einen dritten (37) und einen vierten (38) konkaven Bogen begrenzt ist, die sich jeweils an einen der dritten Ränder (13, 23) anschließen, indem sie sich von dem dritten Rand (12, 23) der entsprechenden Platte erstrecken, um die Gelenkklappen (31 bis 41) mit der Bodenplatte (3) gelenkig zu verbinden;
- wobei jede der Gelenkklappen (31 bis 34) durch einen der konkaven Bogen (35 bis 38) und durch einen Abschnitt (13₁, 13₂, 23₁, 23₂) von einem der ersten Ränder (13, 23), der in der Verlängerung eines geraden Segments (13₀, 23₀) angeordnet ist, begrenzt ist, um die Gelenkklappen (31 bis 34) mit den Halbplatten (1, 2) gelenkig zu verbinden, wobei der konkave Bogen (35 bis 38) jeder der Gelenkklappen (31 bis 34) in Berührung mit einer inneren Oberfläche der Verpackung gelangt, um ihr eine zylindrische Form zu verleihen.

2. Verpackung nach Anspruch 1, **dadurch gekennzeichnet, dass** die Bodenplatte (3) eine mittlere Platte (4) aufweist, die von einem ersten (13₀) und einem zweiten (23₀) geraden Segment begrenzt ist, die in einem mittleren Bereich eines dritten Randes (13, 23) der ersten (1) bzw. zweiten (2) Halbplatte angeordnet sind, und dass sich der erste (35), der zweite (36), der dritte (37) und der vierte (38) konkave Bogen jeweils an ein Ende des ersten (13₀) und des zweiten (23₀) geraden Segments anschließt.

3. Verpackung nach einem der Ansprüche 1 oder 2, **dadurch gekennzeichnet, dass** sich die erste Gelenkklappe (31) bis zu dem ersten Rand (11) der ersten Halbplatte (1) erstreckt, während sich die zweite Gelenkklappe (32) nicht bis zu dem ersten Rand (21) der zweiten Halbklappe (2) erstreckt, wodurch ein freies Ende der zweiten Halbplatte (2) verbleibt, und dass dieses freie Ende (25) zwischen der ersten Gelenkklappe (31) und der ersten Halbplatte (1) in Eingriff ist.

4. Verpackung nach Anspruch 3, **dadurch gekennzeichnet, dass** sich die dritte Gelenkklappe (33), die an die erste Halbplatte (1) angrenzt, bis zu einem zweiten Rand (12) der ersten Halbplatte (1) erstreckt, während sich die vierte Gelenkklappe (34) nicht bis zu dem zweiten Rand (22) der zweiten Halbklappe (2) erstreckt, wodurch ein freies Ende (26) der zweiten Halbplatte (2) verbleibt, und dass dieses freie Ende (26) zwischen der dritten Gelenkklappe (33) und der ersten Halbklappe (1) in Eingriff ist.

5. Verpackung nach Anspruch 3, **dadurch gekennzeichnet, dass** sich die vierte Gelenkklappe (34), die an die zweite Halbklappe (2) angrenzt, bis zu einem zweiten Rand (22) der zweiten Halbklappe (2) erstreckt, während sich die dritte Gelenkklappe (33) nicht bis zu dem zweiten Rand (12) der ersten Halbplatte erstreckt, wodurch ein freies Ende der ersten Halbplatte (1) verbleibt, und dass dieses freie Ende zwischen der vierten Gelenkklappe (34) und der zweiten Halbplatte (2) in Eingriff ist.

6. Verpackung nach einem der vorangehenden Ansprüche, **dadurch gekennzeichnet, dass** die Bodenplatte (3), jenseits des konkaven Bogens (35), der an die erste Klappe (31) grenzt, und des zweiten konkaven Bogens (36), der an die zweite Klappe (32) grenzt, einen ersten Endbereich (43) aufweist, der sich auf einer inneren Fläche der Verpackung abstützt.

7. Verpackung nach einem der vorangehenden Ansprüche, **dadurch gekennzeichnet, dass** die Bodenplatte (3) jenseits des dritten konkaven Bogens (37), der an die dritte Klappe (33) angrenzt, und des vierten konkaven Bogens (37), der an die vierte Klappe (34) angrenzt, einen zweiten Endbereich (44) aufweist, der sich auf einer inneren Fläche der Verpackung abstützt.

8. Verpackung nach einem der vorherigen Ansprüche, **dadurch gekennzeichnet, dass** ein Verschlusselement des zweiten Bodens der Verpackung mit einem vierten Rand (14, 24) von wenigstens einer der Halbplatten (1, 2) gelenkig verbunden ist.

9. Verpackung nach Anspruch 8, **dadurch gekennzeichnet, dass** sie ein erstes (7) und zweites (8) komplementäres Verschlusselement umfasst, die mit dem vierten Rand (14, 24) der ersten (1) bzw. zweiten (2) Halbplatte gelenkig verbunden sind.

10. Verpackung nach Anspruch 8 oder 9, **dadurch gekennzeichnet, dass** das Verschlusselement (7, 8) eine Verschlussplatte (70, 80) umfasst, die wenigstens zwei Hilfsklappen (71, 73; 82, 84) umfasst, die jeweils auf der einen Seite mit dem vierten Rand (14, 24) und auf der anderen Seite mit einem ersten (71₁, 82₁) und einem zweiten (73₁, 84₁) Rand der Verschlussplatte (70, 80) gelenkig verbunden sind.

11. Verpackung nach Anspruch 10, **dadurch gekennzeichnet, dass** der erste (71₁, 82₁) und zweite (73₁, 84₁) Rand der Verschlussplatte (70, 80) konvex sind.

12. Verpackung nach einem der Ansprüche 10 oder 11, **dadurch gekennzeichnet, dass** die Verschlussplatte (70, 80) eine mittlere Platte (75, 85) umfasst, die durch eine Gelenklinie (14₀, 24₀) , die an einem der vierten Ränder (14, 24) angeordnet ist, mit einer Halbplatte (1, 2) gelenkig verbunden ist, und **dadurch** dass der erste (71₁, 82₁) und zweite (73₁, 84₁) Rand der Verschlussplatte (70, 80) jeweils an ein Ende der Gelenklinie (14₀, 24₀), die auf dem vierten Rand (14, 24) angeordnet ist, anschließt.

13. Verpackung nach einem der Ansprüche 10 bis 12, **dadurch gekennzeichnet, dass** die Verschlussplatte (70, 80) eines jeweiligen Verschlusselements beiderseits der Gelenklinie (14, 24) des vierten Randes (14, 24) zwei Verlängerungen (78₀, 79₀; 88₀, 89₀) aufweist, deren Enden (78₁, 79₁, 88₁, 89₁) sich jeweils auf dem inneren Umfang der Verpackung abstützen.

14. Verpackung nach einem der Ansprüche 9 bis 13, **dadurch gekennzeichnet, dass** wenigstens ein Verschlusselement eine Greiflasche (90₇, 90₈) aufweist.

15. Verpackung nach Anspruch 14, **dadurch gekennzeichnet, dass** das erste (7) und zweite (8) komplementäre Verschlusselement jeweils eine solche Grifflasche (90₇, 90₈) umfassen, wobei diese Laschen um 90° zurückgebogen und so miteinander verbunden sind, dass sie einen Griffring der Verpackung bilden.
